# EUROPÄISCHE PATENTSCHRIFT

(11) **EP 4 368 898 B1**
(45) Veröffentlichungstag und Bekanntmachung des Hinweises auf die Patenterteilung: **11.03.2026**
(21) Anmeldenummer: 23204028.7
(22) Anmeldetag: 17.10.2023
(51) Int. Cl.: F24C 15/16, A47B 88/47

(54) **ANTRIEBSVORRICHTUNG FÜR EINEN AUSZUG EINES GARGERÄTS MIT EINEM GARRAUM UND GARGERÄT**
DRIVE DEVICE FOR A DRAWER OF A COOKING APPLIANCE WITH A COOKING CHAMBER AND COOKING APPLIANCE
DISPOSITIF D'ENTRAÎNEMENT POUR UN TIROIR D'UN APPAREIL DE CUISSON DOTÉ D'UN ESPACE DE CUISSON ET APPAREIL DE CUISSON

(30) Priorität: 09.11.2022 BE 202205911
(43) Veröffentlichungstag der Anmeldung: 15.05.2024
(73) Patentinhaber: Miele & Cie. KG, 33332 Gütersloh (DE)
(72) Erfinder: Peter, Sarah, 46286 Dorsten (DE)

(56) Entgegenhaltungen:
- EP-A1- 0 521 251
- EP-A2- 1 248 046
- EP-A2- 2 716 978
- US-A- 3 485 231

## Beschreibung

Die Erfindung betrifft eine Antriebsvorrichtung für einen Auszug eines Gargeräts mit einem Garraum der im Oberbegriff des Patentanspruchs 1 genannten Art und ein Gargerät der im Oberbegriff des Patentanspruchs 10 genannten Art.

Gargeräte mit einem Garraum sind aus dem Stand der Technik in einer Vielzahl von Ausführungsformen bereits vorbekannt und umfassen ein Gehäuse, einen in dem Gehäuse angeordneten und von Garraumwänden begrenzten Garraum, wie die Druckschrift US 3 485 231 A offenbart.

Darüber hinaus sind auch Gargeräte mit einer zwischen einer Schließlage und einer Öffnungslage hin und her überführbare Garraumtür zum Verschließen einer Garraumöffnung des Garraums in der Schließlage der Garraumtür und zum Zugriff auf den Garraum mittels der Garraumöffnung in der Öffnungslage der Garraumtür bekannt.

Auch gibt es Gargeräte mit einen an mindestens einer Garraumwand der Garraumwände angeordneten Auszug zur Halterung eines separaten Zubehörteils des Gargeräts zur Aufnahme eines Garguts, wobei der Auszug zwischen einer Einschublage, in der der Auszug vollständig in dem Garraum aufgenommen ist, und einer Auszugslage, in der der Auszug zumindest teilweise aus dem Garraum ausgefahren ist, manuell hin und her überführbar ist. Ferner sind auch Ausführungsformen von derartigen Gargeräten bekannt, bei denen das Gargerät eine Antriebsvorrichtung zum automatischen Antrieb des Auszugs aufweist. Beispielsweise zeigen die Druckschriften EP 0 521 251 A1 und EP 1 248 046 A2 und eine derartige Antriebsvorrichtung in Form eines Elektromotors. Hierdurch ist der Bedienkomfort für einen Benutzer des erfindungsgemäßen Gargeräts wesentlich verbessert. Ferner ist dadurch die Verletzungsgefahr für den Benutzer des erfindungsgemäßen Gargeräts erheblich reduziert, da der Benutzer beispielsweise, anders als bei einer manuellen Betätigung des Auszugs, nicht in ungewünschter Weise in Kontakt mit heißen Oberflächen des Gargeräts gelangt.

Die Druckschrift EP 2 716 978 A2 offenbart einen Auszug, welcher mechanisch mit der Garraumtür gekoppelt ist, wobei eine Schwenkbewegung der Garraumtür über eine Koppeleinrichtung auf den Auszug übertragbar ist und abhängig von der Bewegung der Garraumtür der Auszug automatisch verfahrbar ist.

Der Erfindung stellt sich somit das Problem, eine Antriebsvorrichtung für einen Auszug eines Gargeräts und ein Gargerät mit einem Auszug zu verbessern.

Erfindungsgemäß wird dieses Problem durch eine Antriebsvorrichtung für einen Auszug eines Gargeräts mit den Merkmalen des Patentanspruchs 1 gelöst, das dadurch gekennzeichnet ist, dass die Antriebsvorrichtung eine Überlastschutzvorrichtung zum Schutz der Antriebsvorrichtung vor einer Beschädigung durch eine unsachgemäße Bedienung der Garraumtür und/oder des Auszugs umfasst, wobei die Überlastschutzvorrichtung als eine Rutschkupplung mit einer ersten Kontaktfläche und einer mit der ersten Kontaktfläche im Nicht-Überlastfall kraftübertragend verbundenen zweiten Kontaktfläche ausgebildet ist, und wobei die beiden vorgenannten Kontaktflächen jeweils als eine Reibfläche und/oder als eine Formschlussfläche ausgebildet sind, und wobei die Überlastschutzvorrichtung derart ausgebildet ist, dass eine Anpresskraft zwischen der ersten Kontaktfläche und der zweiten Kontaktfläche ohne jegliche Demontage der Antriebsvorrichtung von einem Rest des Gargeräts mittels eines Nachstellelements der Überlastschutzvorrichtung manuell nachstellbar ist. Ferner wird dieses Problem durch ein Gargerät mit den Merkmalen des Patentanspruchs 10 gelöst. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Antriebsvorrichtung für einen Auszug eines Gargeräts und ein Gargerät mit einem Auszug verbessert sind. Durch die erfindungsgemäße Überlastschutzvorrichtung ist die Antriebsvorrichtung zum einen wirksam vor einer Beschädigung bei einer unsachgemäßen Bedienung der Garraumtür und/oder des Auszugs geschützt. Beispielsweise kann so ein Fall eintreten, falls ein zu schweres Gargut auf dem durch den Auszug gehaltenen separaten Zubehörteil abgelegt worden ist, falls die Garraumtür mit einer zu hohen Geschwindigkeit bewegt wird, der Auszug auf fehlerhafte Weise manuell bewegt wird oder ein separates Zubehörteil, beispielsweise das mit dem Auszug gehaltene separate Zubehörteil, nicht ordnungsgemäß positioniert ist. Aufgrund der Überlastschutzvorrichtung ist es ferner möglich, die einzelnen für die automatische Bewegung des Auszugs relevanten Bauteile des erfindungsgemäßen Gargeräts materialsparender zu konstruieren und zu fertigen. Auch ist es möglich, die vorgenannten Bauteile mit größeren Toleranzen und damit kostengünstiger herzustellen. Somit ermöglicht die vorgenannte Nachjustierung der Überlastschutzvorrichtung eine vereinfachte Montage bei der Herstellung des mit der erfindungsgemäßen Antriebsvorrichtung ausgestatteten erfindungsgemäßen Gargeräts. Dies deshalb, weil durch die Möglichkeit der Nachjustierung beispielsweise Bauteil- und Montagetoleranzen leicht ausgeglichen werden können. Zum anderen ermöglicht die erfindungsgemäße Ausbildung der Überlastschutzvorrichtung der Antriebsvorrichtung eine Nachjustierung der Überlastschutzvorrichtung vor Ort und damit nach erfolgter Inbetriebnahme bei dem Endkunden. Eine derartige Nachjustierung kann beispielsweise dann erforderlich sein, wenn die zwischen der ersten und der zweiten Kontaktfläche wirkende Anpresskraft aufgrund von Abnutzung und Materialverschleiß eine für eine ordnungsgemäße Funktion der Überlastschutzvorrichtung erforderliche Untergrenze unterschreitet. Der Begriff "Antriebsstange" ist hier allgemein auszulegen und umfasst beispielsweise auch schienenartige oder plattenartige Ausführungsformen.

Grundsätzlich sind die erfindungsgemäße Antriebsvorrichtung und das erfindungsgemäße Gargerät nach Art, Funktionsweise, Material und Dimensionierung in weiten geeigneten Grenzen frei wählbar. Beispielsweise kann es sich bei dem erfindungsgemäßen Gargerät um einen Backofen oder ein anderes Gargerät mit einem Garraum handeln. Beispielhaft sei hier lediglich auf Dampfgarer, Mikrowellengeräte oder Kombinationsgargeräte, also Gargeräte mit voneinander verschiedenen Beheizungsarten, verwiesen. Entsprechend ist auch die Ausbildung des an dem Auszug gehaltenen separaten Zubehörteils des Gargeräts in weiten geeigneten Grenzen frei wählbar. Beispielsweise kann es sich bei dem separaten Zubehörteil um ein Backblech oder ein Grillrost handeln. Ferner kann das erfindungsgemäße Gargerät als ein Haushaltsgerät oder als ein gewerbliches Gargerät, also ein Gargerät für den professionellen Einsatz, ausgebildet sein. Der Auszug kann auch als ein sogenannter Vollauszug ausgebildet sein, der in dessen Auszugslage vollständig aus dem Garraum des Gargeräts ausgezogen ist. In diesem Fall ist der Zugriff auf den Auszug, ein auf den Auszug abgelegtes separates Zubehörteil oder auf das Gargut zusätzlich erleichtert. Bei einer Mehrzahl von Einschubebenen des erfindungsgemäßen Gargeräts kann der Auszug gemäß der Erfindung grundsätzlich in jeder der Einschubebenen platziert sein. Darüber hinaus ist das erfindungsgemäße Gargerät für alle denkbaren Größen von Gargeräten mit Garraum geeignet und vorteilhaft einsetzbar. Besonders vorteilhaft ist es, wenn die Antriebsvorrichtung derart ausgebildet ist, dass die automatische Überführung des Auszugs einerseits zwischen dessen Einschublage und dessen Auszugslage mittels der Antriebsvorrichtung in Abhängigkeit von der Überführung der Garraumtür zwischen deren Schließlage und deren Öffnungslage und/oder andererseits zwischen dessen Auszugslage und dessen Einschublage mittels der Antriebsvorrichtung in Abhängigkeit von der Überführung der Garraumtür zwischen deren Öffnungslage und deren Schließlage erfolgt. Dies deshalb, weil dadurch sichergestellt ist, dass bei der automatischen Bewegung des Auszugs und bei der automatischen oder manuellen Bewegung der Garraumtür eine Kollision zwischen Auszug und Garraumtür wirksam verhindert ist.

Eine besonders vorteilhafte Weiterbildung der erfindungsgemäßen Antriebsvorrichtung sieht vor, dass die Überlastschutzvorrichtung derart ausgebildet ist, dass das vorgenannte Nachstellen lediglich mittels Handhabung eines einzigen Nachstellelements der Überlastschutzvorrichtung durchführbar ist. Auf diese Weise ist die vorgenannte Nachjustierung der Überlastschutzvorrichtung wesentlich vereinfacht.

Eine weitere vorteilhafte Weiterbildung der erfindungsgemäßen Antriebsvorrichtung sieht vor, dass die Überlastschutzvorrichtung im Wesentlichen in einem Überlastschutzgehäuse angeordnet und an dem Überlastschutzgehäuse gelagert ist, wobei das Überlastschutzgehäuse mit einem Gehäuse des Gargeräts lösbar oder unlösbar verbindbar ist. Hierdurch ist die Überlastschutzvorrichtung zum einen vor für die Funktion der Überlastschutzvorrichtung nachteiligen Umgebungseinflüssen wirksam geschützt. Zum anderen ist die Überlastschutzvorrichtung im Wesentlichen als eine Baueinheit handhabbar, so dass die Herstellung der erfindungsgemäßen Antriebsvorrichtung und des damit ausgestatteten Gargeräts zusätzlich vereinfacht ist.

Eine erfindungsgemäßen Antriebsvorrichtung sieht vor, dass die Antriebsvorrichtung eine mit einem Scharnier der Garraumtür kraftübertragend koppelbare Antriebsgabel mit der ersten Kontaktfläche und eine mit dem Auszug direkt oder indirekt kraftübertragend gekoppelte Zahnscheibe mit der zweiten Kontaktfläche aufweist, wobei die Zahnscheibe und die Antriebsgabel auf einer gemeinsamen Lagerwelle der Antriebsvorrichtung drehmomentübertragend gelagert und mittels einer Feder der Überlastschutzvorrichtung und des Nachstellelements gegeneinander vorspannbar sind, bevorzugt, dass an der Antriebsgabel oder an der Zahnscheibe ein die erste Kontaktfläche oder die zweite Kontaktfläche aufweisender Reib- und/oder Formschlussbelag verdrehsicher angeordnet ist. Auf diese Weise ist die erfindungsgemäße Antriebsvorrichtung auf konstruktiv und fertigungstechnisch besonders einfache und robuste Art umsetzbar. Darüber hinaus ist bei der vorliegenden Weiterbildung der erfindungsgemäßen Antriebsvorrichtung ein Elektromotor und dessen signalübertragende und energieübertragende Verbindung mit einer Steuerung des Gargeräts entbehrlich. Die erfindungsgemäße Antriebsvorrichtung für den automatischen Antrieb des Auszugs gemäß dieser Weiterbildung ist mit rein mechanischen Mitteln umsetzbar. Die bevorzugte Ausführungsform dieser Weiterbildung hat darüber hinaus den weiteren Vorteil, dass beispielsweise ein Reibwert zwischen der ersten und der zweiten Kontaktfläche mittels des Reib- und/oder Formschlussbelags zum einen leicht einstellbar ist. Zum anderen ist es mittels des Reib- und/oder Formschlussbelags möglich, beispielsweise den vorgenannten Reibwert unabhängig von der Antriebsgabel oder der Zahnscheibe einzustellen, so dass für das vorgenannte Bauteil der Antriebsvorrichtung eine größere Freiheit in der Auswahl des Materials gegeben ist.

Eine vorteilhafte Weiterbildung der vorgenannten Weiterbildung der erfindungsgemäßen Antriebsvorrichtung, rückbezogen auf Anspruch 3, sieht vor, dass die Lagerwelle mit einem ersten Ende der Lagerwelle und einem ersten Lagerelement der Antriebsvorrichtung an einer dem Garraum des Gargeräts zugewandten Seite des Überlastschutzgehäuses und mit einem zweiten Ende der Lagerwelle und einem zweiten Lagerelement der Antriebsvorrichtung an einer der vorgenannten Seite gegenüberliegenden Seite des Überlastschutzgehäuses gelagert ist, wobei das erste und das zweite Lagerelement im Vergleich zu einer direkten Lagerung der Lagerwelle an dem Überlastschutzgehäuse jeweils reibungsmindernd ausgebildet sind, bevorzugt, dass das zweite Lagerelement die Antriebsgabel mit der Lagerwelle formschlüssig verbindend ausgebildet ist, besonders bevorzugt, dass die Lagerwelle eine mit dem zweiten Lagerelement und mit der Zahnscheibe formschlüssig ineinandergreifende Kontur aufweist. Hierdurch ist die Reibung zwischen der Lagerwelle und dem Überlastschutzgehäuse wesentlich reduziert. Die bevorzugte und insbesondere die besonders bevorzugte Ausführungsform dieser Weiterbildung ermöglichen darüber hinaus eine weiter vereinfachte Konstruktion und Montage sowie eine Einsparung an Bauteilen und Material.

Eine vorteilhafte Weiterbildung der letztgenannten Weiterbildung der erfindungsgemäßen Antriebsvorrichtung sieht vor, dass die Lagerwelle an dem zweiten Ende ein Außengewinde aufweist und das Nachstellelement als eine Nachstellmutter mit einem zu dem Außengewinde korrespondierenden Innengewinde ausgebildet ist. Auf diese Weise ist das Nachstellelement sowie dessen Wirkverbindung mit einem Rest der Überlastschutzvorrichtung auf konstruktiv und fertigungstechnisch besonders einfache Art realisiert.

Eine vorteilhafte Weiterbildung der erfindungsgemäßen Antriebsvorrichtung nach einem der Ansprüche 4 bis 6 sieht vor, dass die Zahnscheibe und die Antriebsgabel zwischen der Feder und dem Nachstellelement angeordnet sind, bevorzugt, dass die Feder als mindestens eine Tellerfeder ausgebildet ist. Hierdurch ist eine besonders kompakte und funktionssichere Anordnung der Zahnscheibe und der Antriebsgabel der erfindungsgemäßen Antriebsvorrichtung ermöglicht. Die bevorzugte Ausführungsform dieser Weiterbildung hat ferner den weiteren Vorteil, dass die Feder durch die mindestens eine Tellerfeder einerseits sehr kompakt und andererseits sehr flexibel, beispielsweise durch eine geeignete Serienschaltung und/oder Parallelschaltung einzelner Tellerfedern bei einer Mehrzahl von Tellerfedern, gestaltbar ist.

Eine weitere vorteilhafte Weiterbildung der erfindungsgemäßen Antriebsvorrichtung sieht vor, dass die Überlastschutzvorrichtung derart ausgebildet ist, dass die Überlastschutzvorrichtung sowohl eine Fehlbedienung des Auszugs in Richtung von dessen Einschublage wie auch eine Fehlbedienung des Auszugs in Richtung von dessen Auszugslage kompensiert. Auf diese Weise ist der Schutz der Antriebsvorrichtung vor einer Überlastung weiter verbessert.

Ferner sieht eine vorteilhafte Weiterbildung der erfindungsgemäßen Antriebsvorrichtung vor, dass die Überlastschutzvorrichtung mittels der Antriebsvorrichtung derart an dem Gehäuse des Gargeräts angeordnet ist, dass das Nachstellelement von außen unmittelbar zugänglich ist. Hierdurch ist ein Zugriff auf das Nachstellelement zwecks einer Nachjustierung der Anpresskraft zwischen der ersten und der zweiten Kontaktfläche der Überlastschutzvorrichtung zusätzlich vereinfacht. Beispielsweise ist es so entbehrlich, vorab eine das Nachstellelement verdeckende Abdeckung oder dergleichen entfernen zu müssen.

Eine vorteilhafte Weiterbildung des erfindungsgemäßen Gargeräts sieht vor, dass die Antriebsvorrichtung eine außerhalb des Garraums angeordnete und mit einem Scharnier der Garraumtür mechanisch gekoppelte Antriebseinheit zur Erzeugung eines Drehmoments, eine mit der Antriebseinheit drehmomentübertragend verbundene und durch eine der Garraumwände im Wesentlichen dicht hindurchgeführte Antriebswelle und eine mit der Antriebswelle drehmomentübertragend und mit dem Auszug kraftübertragend verbundene Antriebsstange aufweist, wobei die Überlastschutzvorrichtung als ein integraler Bestandteil der Antriebseinheit ausgebildet ist. Aufgrund der Anordnung der Antriebseinheit außerhalb des Garraums ist die Antriebsvorrichtung bis auf die Antriebswelle und die Antriebsstange außerhalb des Garraums angeordnet, so dass der in dem Garraum verfügbare Platz lediglich in sehr geringem Umfang durch die Antriebsvorrichtung belegt ist. Entsprechend ist das Volumen des Garraums im Wesentlichen für den Garvorgang verfügbar. Sofern in dem Garraum Seitengitter oder dergleichen angeordnet sind, ist ein Bauraumkonflikt zwischen den Seitengittern oder dergleichen auf der einen Seite und der Antriebsvorrichtung auf der anderen Seite erfindungsgemäß im Wesentlichen verhindert. Somit kann bei der Ausstattung des Garraums auf bereits existierendes Zubehör, wie beispielsweise bereits existierende Seitengitter oder dergleichen, zurückgegriffen werden. Eine Anpassung des vorgenannten Zubehörs auf die Ausstattung des erfindungsgemäßen Gargeräts mit der Antriebsvorrichtung ist somit nicht erforderlich.

Ein Ausführungsbeispiel der Erfindung ist in den Zeichnungen rein schematisch dargestellt und wird nachfolgend näher beschrieben. Es zeigt
- Figur 1: ein Ausführungsbeispiel des erfindungsgemäßen Gargeräts mit der erfindungsgemäßen Antriebsvorrichtung in einer teilweisen Frontalansicht, mit der Garraumtür in deren Öffnungslage,
- Figur 2: das Ausführungsbeispiel in einer teilweisen Detailansicht im Bereich des Auszugs, mit dem Auszug bei dessen Überführung in dessen Auszugslage bei der Garraumtür in 75°-Lage, in perspektivischer Darstellung,
- Figur 3: das Ausführungsbeispiel gemäß der Fig. 2 in einer teilweisen Draufsicht und
- Figur 4: das Ausführungsbeispiel in einer vergrößerten und um 180° gedrehten Detailansicht im Bereich der Überlastschutzvorrichtung, in teilweiser, geschnittener Seitendarstellung.

In den Fig. 1 bis 4 ist ein Ausführungsbeispiel des erfindungsgemäßen Gargeräts mit der erfindungsgemäßen Antriebsvorrichtung rein exemplarisch dargestellt.

Das Gargerät 2 ist als ein Haushaltsbackofen ausgebildet und umfasst ein Gehäuse 4, einen in dem Gehäuse 4 angeordneten und von Garraumwänden 6, 8, 10, 12, 14 begrenzten Garraum 16, eine zwischen einer Schließlage und einer Öffnungslage hin und her überführbare Garraumtür 18 zum Verschließen einer Garraumöffnung 20 des Garraums 16 in der Schließlage der Garraumtür 18 und zum Zugriff auf den Garraum 16 mittels der Garraumöffnung 20 in der Öffnungslage der Garraumtür 18 und einen an zwei einander gegenüberliegend angeordneten Garraumseitenwänden 10, 12 der Garraumwände 6 bis 14 angeordneten Auszug 22 zur Halterung eines nicht dargestellten und als Backblech ausgebildeten separaten Zubehörteils des Gargeräts 2 zur Aufnahme eines ebenfalls nicht dargestellten Garguts, wobei der Auszug 22 zwischen einer Einschublage, in der der Auszug 22 vollständig in dem Garraum 16 aufgenommen ist, und einer Auszugslage, in der der Auszug 22 zumindest teilweise aus dem Garraum 16 ausgefahren ist, hin und her überführbar ist. Der Auszug 22 ist in der Fig. 1 nicht dargestellt.

Ferner weist das Gargerät 2 eine Antriebsvorrichtung 24 zum automatischen Antrieb des Auszugs 22 auf, wobei die Antriebsvorrichtung 24 eine außerhalb des Garraums 16 angeordnete Antriebseinheit 26 zur Erzeugung eines Drehmoments, eine mit der Antriebseinheit 26 drehmomentübertragend verbundene und durch den Garraumboden 6 der Garraumwände 6 bis 14 im Wesentlichen dicht hindurchgeführte Antriebswelle 28 und eine mit der Antriebswelle 28 drehmomentübertragend und mit dem Auszug 22 kraftübertragend verbundene Antriebsstange 30 aufweist.

Die Antriebseinheit 26 ist bei dem vorliegenden Ausführungsbeispiel somit unterhalb des Garraumbodens 6 angeordnet, wobei die Antriebswelle 28 durch den Garraumboden 6 hindurchgeführt ist.

Ferner ist die Antriebseinheit 26 hier als ein mit der Garraumtür 18, nämlich mit einem Scharnier 32 der Garraumtür 18, mechanisch gekoppeltes Getriebe ausgebildet.

Die als Getriebe ausgebildete Antriebseinheit 26 weist ein Zahnradpaar auf, wobei das eine Zahnrad 34 der Zahnradpaarung mit der Garraumtür 18, nämlich mit dem Scharnier 32, und das andere Zahnrad 36 der Zahnradpaarung mit der Antriebswelle 28 mechanisch gekoppelt ist. Beide Zahnräder 34, 36 weisen hier jeweils eine Stirnverzahnung auf, wobei das Zahnrad 34 lediglich als Zahnradsegment, also als Zahnscheibe, ausgebildet ist.

Die Garraumtür 18, nämlich das Scharnier 32, weist ferner einen Kupplungsbolzen 38 und die mit der Garraumtür 18, nämlich mit dem Scharnier 32, mechanisch gekoppelte Antriebseinheit 26 weist eine zu dem Kupplungsbolzen 38 korrespondierend ausgebildete Antriebsgabel 40 auf, wobei der Kupplungsbolzen 38 und die Antriebsgabel 40 derart aufeinander abgestimmt ausgebildet und angeordnet sind, dass der Kupplungsbolzen 38 bei der Überführung der Garraumtür 18 von deren Schließlage in deren Öffnungslage und/oder von deren Öffnungslage in deren Schließlage zumindest teilweise unabhängig von der Antriebsgabel 40 bewegbar ist. Dies wird im Nachfolgenden noch näher erläutert.

Der Auszug 22 ist bei dem vorliegenden Ausführungsbeispiel an den zwei einander gegenüberliegend angeordneten Garraumseitenwänden 10, 12 der Garraumwände 6 bis 14 angeordnet, wobei der Auszug 22 eine an der einen Garraumseitenwand 10 angeordnete linke und eine an der anderen Garraumseitenwand 12 angeordnete rechte Auszugsschiene 42, 44 zur Halterung des separaten Zubehörteils aufweist, die mittels einer Verbindungsschiene 46 miteinander fest verbunden sind. Die Verbindungsschiene 46 ist, bezogen auf die Einschublage des Auszugs 22, an einem der Garraumöffnung 20 abgewandten Ende des Auszugs 22 an den beiden Auszugsschienen 42, 44 angeordnet, wobei die Antriebsstange 30 mit der Verbindungsschiene 46 kraftübertragend verbunden ist. Hierfür greift die Antriebsstange 30 mit einem nicht dargestellten Kulissenstein in eine ebenfalls nicht dargestellte Kulisse der Verbindungsschiene 46 kraftübertragend ein.

Wie aus den Fig. 2 und 3 ebenfalls ersichtlich ist, ist der Auszug 22 mittels der beiden Auszugsschienen 42, 44 an jeweils einem an der zugeordneten Garraumseitenwand 10, 12 angeordneten Seitengitter 48, 50 lösbar gehalten. Die Seitengitter 48, 50 können derart ausgebildet sein, dass an den beiden Seitengittern 48, 50 zusätzlich zu dem Auszug 22 mindestens ein nicht dargestelltes weiteres separates Zubehörteil des Gargeräts 2 zur Aufnahme eines weiteren nicht dargestellten Garguts, beispielsweise ein weiteres Backblech oder ein Grillrost, halterbar ist.

Erfindungsgemäß weist die Antriebsvorrichtung 24 eine Überlastschutzvorrichtung 60 zum Schutz der Antriebsvorrichtung 24 vor einer Beschädigung durch eine unsachgemäße Bedienung der Garraumtür 18 und/oder des Auszugs 22 auf, wobei die Überlastschutzvorrichtung 60 als eine Rutschkupplung mit einer ersten Kontaktfläche 62 und einer mit der ersten Kontaktfläche 62 im Nicht-Überlastfall kraftübertragend verbundenen zweiten Kontaktfläche 64 ausgebildet ist, und wobei die beiden vorgenannten Kontaktflächen 62, 64 jeweils als eine Reibfläche ausgebildet sind, und wobei die Überlastschutzvorrichtung 60 derart ausgebildet ist, dass eine Anpresskraft zwischen der ersten Kontaktfläche 62 und der zweiten Kontaktfläche 64 ohne jegliche Demontage der Antriebsvorrichtung 24 von einem Rest des Gargeräts 2 mittels eines Nachstellelements 65 der Überlastschutzvorrichtung 60 manuell nachstellbar ist. Die Überlastschutzvorrichtung 60 ist hier als ein integraler Bestandteil der Antriebseinheit 26 ausgebildet.

Wie nachfolgend noch näher erläutert ist, ist die Überlastschutzvorrichtung 60 hier derart ausgebildet, dass das vorgenannte Nachstellen lediglich mittels Handhabung des einzigen Nachstellelements 65 der Überlastschutzvorrichtung 60 durchführbar ist.

Die Überlastschutzvorrichtung 60 ist bei dem vorliegenden Ausführungsbeispiel im Wesentlichen in einem Überlastschutzgehäuse 67 angeordnet und an dem Überlastschutzgehäuse 67 gelagert, wobei das Überlastschutzgehäuse 67 mit dem Gehäuse 4 des Gargeräts 2 lösbar oder unlösbar verbindbar ist.

Erfindungsgemäß weist die Antriebsgabel 40 die erste Kontaktfläche 62 und die Zahnscheibe 34 die zweite Kontaktfläche 64 auf, wobei die Zahnscheibe 34 und die Antriebsgabel 40 auf einer gemeinsamen Lagerwelle 70 der Antriebsvorrichtung 24 drehmomentübertragend gelagert und mittels einer Feder 72 der Überlastschutzvorrichtung 60 und des Nachstellelements 65 gegeneinander vorspannbar sind, und wobei, bevorzugt, an der Antriebsgabel 40 ein die erste Kontaktfläche 62 aufweisender Reibbelag 66 verdrehsicher angeordnet ist. Die Zahnscheibe 34 und die Antriebsgabel 40 sind zwischen der als Tellerfeder ausgebildeten Feder 72 und dem Nachstellelement 65 angeordnet.

Die Lagerwelle 70 ist mit einem ersten Ende der Lagerwelle 70 und einem ersten Lagerelement 74 der Antriebsvorrichtung 24 an einer dem Garraum 16 des Gargeräts 2 zugewandten Seite 68 des Überlastschutzgehäuses 67 und mit einem zweiten Ende der Lagerwelle 70 und einem zweiten Lagerelement 76 der Antriebsvorrichtung 24 an einer der vorgenannten Seite 68 gegenüberliegenden Seite 69 des Überlastschutzgehäuses 67 gelagert, wobei das erste und das zweite Lagerelement 74, 76 im Vergleich zu einer direkten Lagerung der Lagerwelle 70 an dem Überlastschutzgehäuse 67 jeweils reibungsmindernd ausgebildet sind. Ferner verbindet das zweite Lagerelement 76 die Antriebsgabel 40 mit der Lagerwelle 70 formschlüssig, wobei die Lagerwelle 70 eine mit dem zweiten Lagerelement 76 und mit der Zahnscheibe 34 formschlüssig ineinandergreifende Kontur aufweist. Die Kontur ist hierbei halbmondförmig ausgebildet.

Ferner weist die Lagerwelle 70 an deren zweiten Ende ein Außengewinde auf und das Nachstellelement 65 ist als eine Nachstellmutter mit einem zu dem Außengewinde korrespondierenden Innengewinde ausgebildet. Nicht dargestellte Anschläge an dem Überlastschutzgehäuse 67 sorgen dafür, dass ein Nachstellen der Anpresskraft lediglich mittels der Handhabung des einzigen Nachstellelements 65 ermöglicht ist. Dies deshalb, weil eine Drehbewegung der Lagerwelle 70 bei dem Nachstellen der Anpresskraft mittels der vorgenannten Anschläge wirksam verhindert ist. Darüber hinaus verhindert ein Mitdrehen des zweiten Lagerelements 76 mit der Lagerwelle 70 ein unbeabsichtigtes Lösen des als Nachstellmutter ausgebildeten Nachstellelements 65 von der Lagerwelle 70. Aufgrund der Tatsache, dass die Lagerwelle 70 mit deren zweiten Ende aus dem Überlastschutzgehäuse 67 nach unten herausragt, ist eine Handhabung des Nachstellelements 65 ohne jegliche Demontage der Antriebsvorrichtung 24 von dem Gehäuse 4 des Gargeräts 2 ermöglicht.

Darüber hinaus ist die Überlastschutzvorrichtung 60 bei dem vorliegenden Ausführungsbeispiel mittels der Antriebsvorrichtung 24 derart an dem Gehäuse 4 des Gargeräts 2 angeordnet, dass das Nachstellelement 65 von außen unmittelbar zugänglich ist.

Nachfolgend wir die Funktionsweise des erfindungsgemäßen Gargeräts mit der erfindungsgemäßen Antriebsvorrichtung gemäß dem vorliegenden Ausführungsbeispiel anhand der Fig. 1 bis 4 näher erläutert.

Zunächst befindet sich das Gargerät 2 in einem Nicht-Betriebszustand und die Garraumtür 18 ist in deren Schließlage. Der Auszug 22 befindet sich in dessen Einschublage.

Der Benutzer möchte nun das Gargut, beispielsweise ein Stück Fleisch, auf das an dem Auszug 22 gehaltene und als Backblech ausgebildete separate Zubehörteil auflegen. Der Benutzer, das Gargut und das separate Zubehörteil sind in den Fig. 1 bis 4 nicht dargestellt.

Hierfür ergreift der Benutzer die Garraumtür 18 und überführt diese manuell von deren Schließlage in deren Öffnungslage. Dabei verändert sich die Lage der Garraumtür 18 sukzessive von deren Schließlage, also von 0°, bis zu deren Öffnungslage, nämlich 90°. Diese Überführung ist nicht näher dargestellt, wobei die Fig. 2 und 3 mit einer 75°-Lage und die Fig. 1 mit der 90°-Lage der Garraumtür 18 korrespondieren. Von der Garraumtür 18 ist in den Fig. 2 und 3 lediglich das Scharnier 32 der Garraumtür 18 mit einem Scharnierschwert 33 zu sehen.

Bei der vorgenannten manuellen Überführung der Garraumtür 18 von deren Schließlage in deren Öffnungslage wird der Auszug 22 aufgrund der mechanischen Kopplung mittels der Antriebsvorrichtung 24 automatisch von dessen Einschublage in dessen Auszugslage überführt. Bei der Überführung der Garraumtür 18 von deren Schließlage in deren Öffnungslage wird eine mit einem Ende an dem Scharnierschwert 33 drehgelenkig gehaltene Betätigungsstange 52 des Scharniers 32 automatisch mitbewegt. An der Betätigungsstange 52 ist der Kupplungsbolzen 38 angeordnet, so dass der Kupplungsbolzen 38 dabei ebenfalls automatisch mitbewegt wird. Die Betätigungsstange 52 ist mit einem dem vorgenannten Ende gegenüberliegend angeordneten anderen Ende längsverschieblich und gelenkig an einem Rest des Scharniers 32 festgelegt. Hierfür weist der vorgenannte Rest des Scharniers 32 einen Haltebolzen 54 und die Betätigungsstange 52 eine dazu korrespondierende Längsführung 56 auf.

Bei der Bewegung der Garraumtür 18 von deren 0°-Lage, also deren Schließlage, bis etwa zu deren 55°-Lage verbleibt der Auszug 22 in dessen Einschublage. Der Kupplungsbolzen 38 wird also zunächst unabhängig von der Antriebsgabel 40 bewegt.

Nach dem Überschreiten von etwa der 55°-Lage der Garraumtür 18 greift der Kupplungsbolzen 38 in die Antriebsgabel 40 ein, so dass bei der weiteren Überführung der Garraumtür 18 von deren Schließlage in deren Öffnungslage der Kupplungsbolzen 38 die Zahnscheibe 34 mittels der Antriebsgabel 40 automatisch mitbewegt. Durch diese Drehung der Zahnscheibe 34 werden das Zahnrad 36, die Antriebswelle 28 und die mit der Antriebswelle 28 drehmomentübertragend verbundene Antriebsstange 30 ebenfalls gedreht. Aufgrund der Tatsache, dass die Antriebsstange 30 mit dem nicht dargestellten Kulissenstein in die ebenfalls nicht dargestellte Kulisse der Verbindungsschiene 46 kraftübertragend eingreift, wird die vorgenannte Drehbewegung der Antriebswelle 28 mittels der Antriebsstange 30 und der vorgenannten Kulissenstein-Kulissen-Paarung in eine Linearbewegung des Auszugs 22 parallel zu den beiden Seitengittern 48, 50 umgewandelt, so dass der Auszug 22 automatisch von dessen Einschublage in dessen Auszugslage überführt wird. Siehe hierzu die Fig. 2 und 3.

Gemäß der Fig. 1 liegt die Garraumtür 18 in deren Öffnungslage, also in deren 90°-Lage, vor. Der Auszug 22 befindet sich in dessen Auszugslage. Der Benutzer kann, wie gewünscht, das Gargut auf das an dem Auszug 22 gehaltene separate Zubehörteil, nämlich das Backblech, auflegen.

Nachdem dies geschehen ist, möchte der Benutzer den Auszug 22 wieder in dessen Einschublage überführen und die Garraumtür 18 zwecks Durchführung eines Garvorgangs schließen. Hierfür ergreift der Benutzer die Garraumtür 18 und überführt diese manuell von deren Öffnungslage in deren Schließlage. Hierbei wird die bereits oben erläuterte Bewegung der Garraumtür 18 wieder, allerdings in umgekehrter Richtung, durchlaufen. Die Antriebsvorrichtung 24 ist derart ausgebildet, dass der Auszug 22 bei der Bewegung der Garraumtür 18 von deren 90°-Lage, also deren Öffnungslage, in Richtung von deren Schließlage auf die oben erläuterte Art und Weise sofort automatisch mitbewegt wird, ohne, dass der Auszug 22 dabei mit der Garraumtür 18 kollidiert. Eine von der Antriebsgabel 40 zunächst unabhängige Bewegung des Kupplungsbolzens 38 ist somit bei der Überführung der Garraumtür 18 von deren Öffnungslage in deren Schließlage und damit bei der Überführung des Auszugs 22 von dessen Auszugslage in dessen Einschublage nicht vorgesehen. Die Antriebsgabel 40 wird also sofort von dem Kupplungsbolzen 38 mitbewegt. Bei der vorgenannten Überführung der Garraumtür 18 von deren Öffnungslage in deren Schließlage bewegt der Kupplungsbolzen 38 die Zahnscheibe 34 mittels der Antriebsgabel 40 automatisch mit, so dass das Zahnrad 36 und damit die Antriebswelle 28 sowie die Antriebsstange 30 ebenfalls gedreht werden. Aufgrund der Tatsache, dass die Antriebsstange 30 mit dem nicht dargestellten Kulissenstein in die ebenfalls nicht dargestellte Kulisse der Verbindungsschiene 46 kraftübertragend eingreift, wird die vorgenannte Drehbewegung der Antriebswelle 28 mittels der Antriebsstange 30 und der vorgenannten Kulissenstein-Kulissen-Paarung wiederum in eine Linearbewegung des Auszugs 22 parallel zu den beiden Seitengittern 48, 50 umgewandelt, so dass der Auszug 22 automatisch von dessen Auszugslage in dessen Einschublage überführt wird.

Um die Antriebsvorrichtung 24 vor einer Beschädigung durch eine Überlastung zu schützen, weist die Antriebsvorrichtung 24 erfindungsgemäß zusätzlich die als Rutschkupplung ausgebildete Überlastschutzvorrichtung 60 auf.

Der an der Antriebsgabel 40 befestigte und als Gummibelag ausgebildete Reibbelag 66 wird mittels der Feder 72 gegen die Zahnscheibe 34 vorgespannt. Eine Federkraft der Feder 72 ist erfindungsgemäß einstellbar und nachstellbar, so dass eine Normalkraft, also die Anpresskraft, mit der die beiden Kontaktflächen 62, 64 aneinandergedrückt werden, vorab oder bei einer Wartung des Gargeräts 2 auf die oben erläuterte Art und Weise einstellbar oder nachstellbar ist. Wird die Garraumtür 18 in deren Schließlage oder in deren Öffnungslage überführt, so werden die Antriebsgabel 40 auf der einen Seite und die Zahnscheibe 34 auf der anderen Seite dabei mittels der beiden Kontaktflächen 62, 64 wieder miteinander synchronisiert, nämlich zueinander ordnungsgemäß ausgerichtet. Die Überlastschutzvorrichtung 60 ist somit derart ausgebildet, dass die vorgenannte Synchronisation bei jeder Überführung der Garraumtür 18 in deren Schließlage und in deren Öffnungslage automatisch erfolgt. Die Überlastschutzvorrichtung 60 ist bei dem vorliegenden Ausführungsbeispiel also gleichzeitig als ein Synchronisator zur automatischen Ausrichtung der Antriebsgabel 40 und der Zahnscheibe 34 in eine ordnungsgemäße Lage dieser beiden Teile der Antriebseinheit 26 der Antriebsvorrichtung 24 relativ zueinander ausgebildet. Aufgrund der vorgenannten Ausbildung der Rutschkupplung 60 kann diese eine Überlast in beide Drehrichtungen der Zahnscheibe 34 kompensieren. Entsprechend ist die Überlastschutzvorrichtung 60 derart ausgebildet, dass die Überlastschutzvorrichtung 60 sowohl eine Fehlbedienung des Auszugs 22 in Richtung von dessen Einschublage wie auch eine Fehlbedienung des Auszugs 22 in Richtung von dessen Auszugslage kompensiert.

Alternativ oder zusätzlich zu den beiden Kontaktflächen 62, 64, also zu einem reinen Kraftschluss, ist es auch denkbar, dass die Rutschkupplung in anderen Ausführungsformen in einem Nicht-Überlastfall einen reinen Formschluss oder eine Kombination aus Formschluss und Kraftschluss ausbildet. Somit können die beiden Kontaktflächen der Rutschkupplung in anderen Ausführungsformen des erfindungsgemäßen Gargeräts jeweils als eine reine Formschlussfläche oder als eine Reibfläche und gleichzeitig eine Formschlussfläche ausgebildet sein. Anstelle des Gummibelags 66 sind auch andere Beläge, beispielsweise Materialkombinationen, denkbar. Selbstverständlich sind auch Rutschkupplungen vorstellbar, bei denen überhaupt kein Belag verwendet wird, sondern bei denen die beiden Kontaktflächen beispielsweise direkt an der Antriebsgabel und an der Zahnscheibe ausgebildet sind. Die Rutschkupplung kann alternativ auch an anderer Stelle der Antriebsvorrichtung angeordnet sein. Beispielsweise wäre es denkbar, dass hierfür die Antriebswelle zweigeteilt ist, wobei die Rutschkupplung dann an der Kraftübertragungsstelle des einen Teils der Antriebswelle auf den anderen Teil der Antriebswelle ausgebildet ist. Ferner wäre es in wieder anderen Ausführungsformen möglich, dass die Verbindungsstelle zwischen der Antriebswelle und der Antriebsstange als die Rutschkupplung ausgebildet ist.

Aufgrund der erfindungsgemäßen Ausbildung des Gargeräts 2 mit der Antriebsvorrichtung 24 ist die Antriebsvorrichtung 24 zum einen wirksam vor einer Beschädigung bei einer unsachgemäßen Bedienung der Garraumtür 18 und/oder des Auszugs 22 geschützt. Ferner ist es möglich, die einzelnen für die automatische Bewegung des Auszugs 22 relevanten Bauteile des erfindungsgemäßen Gargeräts 2 materialsparender zu konstruieren und zu fertigen. Auch ist es dadurch möglich, die vorgenannten Bauteile mit größeren Toleranzen und damit kostengünstiger herzustellen. Somit ermöglicht die vorgenannte Nachjustierung der Überlastschutzvorrichtung 60 eine vereinfachte Montage bei der Herstellung des mit der Antriebsvorrichtung 24 ausgestatteten Gargeräts 2. Dies deshalb, weil durch die Möglichkeit der Nachjustierung beispielsweise Bauteil- und Montagetoleranzen leicht ausgeglichen werden können. Zum anderen ermöglicht die Überlastschutzvorrichtung 60 der Antriebsvorrichtung 24 eine Nachjustierung der Überlastschutzvorrichtung 60 vor Ort und damit nach erfolgter Inbetriebnahme bei dem Endkunden. Eine derartige Nachjustierung kann beispielsweise dann erforderlich sein, wenn die zwischen der ersten und der zweiten Kontaktfläche 62, 64 wirkende Anpresskraft aufgrund von Abnutzung und Materialverschleiß eine für eine ordnungsgemäße Funktion der Überlastschutzvorrichtung 60 erforderliche Untergrenze unterschreitet. Der Begriff "Antriebsstange" ist hier allgemein auszulegen und umfasst beispielsweise auch schienenartige oder plattenartige Ausführungsformen.

Die Bauart der Antriebsvorrichtung 24, nämlich der Antriebseinheit 26 mit der darin integrierten Überlastschutzvorrichtung 60, ermöglicht eine definierte Einstellung des zwischen den beiden Kontaktflächen 62, 64 wirkenden Reibwerts, da der Reibbelag 66 mit der ersten Kontaktfläche 62 lediglich an der zweiten Kontaktfläche 64 entlangreibt. Die nicht dargestellten Anschläge an dem Überlastschutzgehäuse 67 sorgen dafür, dass ein Nachstellen der Anpresskraft lediglich mittels der Handhabung des einzigen Nachstellelements 65 ermöglicht ist. Dies deshalb, weil eine Drehbewegung der Lagerwelle 70 bei dem Nachstellen der Anpresskraft mittels der vorgenannten Anschläge wirksam verhindert ist. Ferner verhindert das Mitdrehen des zweiten Lagerelements 76 mit der Lagerwelle 70 ein unbeabsichtigtes Lösen des als Nachstellmutter ausgebildeten Nachstellelements 65 von der Lagerwelle 70. Aufgrund der Tatsache, dass die Lagerwelle 70 mit deren zweiten Ende aus dem Überlastschutzgehäuse 67 nach unten herausragt, ist darüber hinaus eine Handhabung des Nachstellelements 65 ohne jegliche Demontage der Antriebsvorrichtung 24 von dem Gehäuse 4 des Gargeräts 2 ermöglicht.

## Patentansprüche

1. Antriebsvorrichtung (24) für einen Auszug (22) eines Gargeräts (2) mit einem durch eine Garraumtür (18) verschließbaren Garraum (16) zum automatischen Antrieb des Auszugs (22),
wobei die Antriebsvorrichtung (24) eine Überlastschutzvorrichtung (60) zum Schutz der Antriebsvorrichtung (24) vor einer Beschädigung durch eine unsachgemäße Bedienung der Garraumtür (18) und/oder des Auszugs (22) umfasst, und
wobei die Überlastschutzvorrichtung (60) als eine Rutschkupplung mit einer ersten Kontaktfläche (62) und einer mit der ersten Kontaktfläche (62) im Nicht-Überlastfall kraftübertragend verbundenen zweiten Kontaktfläche (64) ausgebildet ist, und
wobei die beiden vorgenannten Kontaktflächen (62, 64) jeweils als eine Reibfläche und/oder als eine Formschlussfläche ausgebildet sind,
**dadurch gekennzeichnet, dass**
die Überlastschutzvorrichtung (60) derart ausgebildet ist, dass eine Anpresskraft zwischen der ersten Kontaktfläche (62) und der zweiten Kontaktfläche (64) ohne jegliche Demontage der Antriebsvorrichtung (24) von einem Rest des Gargeräts (2) mittels eines Nachstellelements (65) der Überlastschutzvorrichtung (60) manuell nachstellbar ist,
und
die Antriebsvorrichtung (24) eine mit einem Scharnier (32) der Garraumtür (18) kraftübertragend koppelbare Antriebsgabel (40) mit der ersten Kontaktfläche (62) und eine mit dem Auszug (22) direkt oder indirekt kraftübertragend gekoppelte Zahnscheibe (34) mit der zweiten Kontaktfläche (64) aufweist,
wobei die Zahnscheibe (34) und die Antriebsgabel (40) auf einer gemeinsamen Lagerwelle (70) der Antriebsvorrichtung (24) drehmomentübertragend gelagert und mittels einer Feder (72) der Überlastschutzvorrichtung (60) und des Nachstellelements (65) gegeneinander vorspannbar sind.

2. Antriebsvorrichtung (24) nach Anspruch 1, **dadurch gekennzeichnet, dass** die Überlastschutzvorrichtung (60) derart ausgebildet ist, dass das vorgenannte Nachstellen lediglich mittels Handhabung eines einzigen Nachstellelements (65) der Überlastschutzvorrichtung (60) durchführbar ist.

3. Antriebsvorrichtung (24) nach Anspruch 1 oder 2, **dadurch gekennzeichnet, dass** die Überlastschutzvorrichtung (60) im Wesentlichen in einem Überlastschutzgehäuse (67) angeordnet und an dem Überlastschutzgehäuse (67) gelagert ist, wobei das Überlastschutzgehäuse (67) mit einem Gehäuse (4) des Gargeräts (2) lösbar oder unlösbar verbindbar ist.

4. Antriebsvorrichtung (24) nach einem der Ansprüche 1 bis 3, **dadurch gekennzeichnet, dass** an der Antriebsgabel (40) oder an der Zahnscheibe ein die erste Kontaktfläche (62) oder die zweite Kontaktfläche aufweisender Reib- und/oder Formschlussbelag (66) verdrehsicher angeordnet ist.

5. Antriebsvorrichtung (24) nach Anspruch 3, **dadurch gekennzeichnet, dass** die Lagerwelle (70) mit einem ersten Ende der Lagerwelle (70) und einem ersten Lagerelement (74) der Antriebsvorrichtung (24) an einer dem Garraum (16) des Gargeräts (2) zugewandten Seite (68) des Überlastschutzgehäuses (67) und mit einem zweiten Ende der Lagerwelle (70) und einem zweiten Lagerelement (76) der Antriebsvorrichtung (24) an einer der vorgenannten Seite (68) gegenüberliegenden Seite (69) des Überlastschutzgehäuses (67) gelagert ist, wobei das erste und das zweite Lagerelement (74, 76) im Vergleich zu einer direkten Lagerung der Lagerwelle (70) an dem Überlastschutzgehäuse (67) jeweils reibungsmindernd ausgebildet sind, bevorzugt, dass das zweite Lagerelement (76) die Antriebsgabel (40) mit der Lagerwelle (70) formschlüssig verbindend ausgebildet ist, besonders bevorzugt, dass die Lagerwelle (70) eine mit dem zweiten Lagerelement (76) und mit der Zahnscheibe (34) formschlüssig ineinandergreifende Kontur aufweist.

6. Antriebsvorrichtung (24) nach dem vorangehenden Anspruch, **dadurch gekennzeichnet, dass** die Lagerwelle (70) an dem zweiten Ende der Lagerwelle (70) ein Außengewinde aufweist und das Nachstellelement (65) als eine Nachstellmutter mit einem zu dem Außengewinde korrespondierenden Innengewinde ausgebildet ist.

7. Antriebsvorrichtung (24) nach einem der vorangehenden Ansprüche, **dadurch gekennzeichnet, dass** die Zahnscheibe (34) und die Antriebsgabel (40) zwischen der Feder (72) und dem Nachstellelement (65) angeordnet sind, bevorzugt, dass die Feder (72) als mindestens eine Tellerfeder ausgebildet ist.

8. Antriebsvorrichtung (24) nach einem der vorangehenden Ansprüche, **dadurch gekennzeichnet, dass** die Überlastschutzvorrichtung (60) derart ausgebildet ist, dass die Überlastschutzvorrichtung (60) sowohl eine Fehlbedienung des Auszugs (22) in Richtung von dessen Einschublage wie auch eine Fehlbedienung des Auszugs (22) in Richtung von dessen Auszugslage kompensiert.

9. Antriebsvorrichtung (24) nach einem der vorangehenden Ansprüche, **dadurch gekennzeichnet, dass** die Überlastschutzvorrichtung (60) mittels der Antriebsvorrichtung (24) derart an dem Gehäuse (4) des Gargeräts (2) angeordnet ist, dass das Nachstellelement (65) von außen unmittelbar zugänglich ist.

10. Gargerät (2), umfassend ein Gehäuse (4), einen in dem Gehäuse (4) angeordneten und von Garraumwänden (6, 8, 10, 12, 14) begrenzten Garraum (16), eine zwischen einer Schließlage und einer Öffnungslage hin und her überführbare Garraumtür (18) zum Verschließen einer Garraumöffnung (20) des Garraums (16) in der Schließlage der Garraumtür (18) und zum Zugriff auf den Garraum (16) mittels der Garraumöffnung (20) in der Öffnungslage der Garraumtür (18) und einen an mindestens einer Garraumwand (10, 12) der Garraumwände (6, 8, 10, 12, 14) angeordneten Auszug (22) zur Halterung eines separaten Zubehörteils des Gargeräts (2) zur Aufnahme eines Garguts, wobei der Auszug (22) zwischen einer Einschublage, in der der Auszug (22) vollständig in dem Garraum (16) aufgenommen ist, und einer Auszugslage, in der der Auszug (22) zumindest teilweise aus dem Garraum (16) ausgefahren ist, mittels einer Antriebsvorrichtung (24) des Gargeräts (2) für den Auszug (22) automatisch hin und her überführbar ist, **dadurch gekennzeichnet, dass** die Antriebsvorrichtung (24) nach einem der Ansprüche 1 bis 9 ausgebildet ist.

11. Gargerät (2) nach Anspruch 10, **dadurch gekennzeichnet, dass** die Antriebsvorrichtung (24) eine außerhalb des Garraums (16) angeordnete und mit einem Scharnier (32) der Garraumtür (18) mechanisch gekoppelte Antriebseinheit (26) zur Erzeugung eines Drehmoments, eine mit der Antriebseinheit (26) drehmomentübertragend verbundene und durch eine der Garraumwände (6) im Wesentlichen dicht hindurchgeführte Antriebswelle (28) und eine mit der Antriebswelle (28) drehmomentübertragend und mit dem Auszug (22) kraftübertragend verbundene Antriebsstange (30) aufweist, wobei die Überlastschutzvorrichtung (60) als ein integraler Bestandteil der Antriebseinheit (26) ausgebildet ist.

## Claims

1. Drive device (24) for a pull-out component (22) of a cooking appliance (2) comprising a cooking chamber (16) which is closable by a cooking chamber door (18), for automatically driving the pull-out component (22),
the drive device (24) comprising an overload protection device (60) for protecting the drive device (24) from damage caused by improper operation of the cooking chamber door (18) and/or the pull-out component (22), and
the overload protection device (60) being designed as a slip clutch comprising a first contact face (62) and a second contact face (64) which is connected to the first contact face (62) so as to transmit force in the absence of overloading, and
the two aforementioned contact faces (62, 64) each being designed as a friction face and/or an interlocking face,
**characterised in that**
the overload protection device (60) is designed such that a contact force between the first contact face (62) and the second contact face (64) is manually re-settable by means of a re-setting element (65) of the overload protection device (60) without the drive device (24) being disassembled from the rest of the cooking appliance (2) in any way,
and
the drive device (24) has a drive fork (40) which comprises the first contact face (62) and is couplable to a hinge (32) of the cooking chamber door (18) in a force-transmitting manner, and a toothed washer (34) which comprises the second contact face (64) and is directly or indirectly coupled to the pull-out component (22) in a force-transmitting manner,
the toothed washer (34) and the drive fork (40) being mounted on a common bearing shaft (70) of the drive device (24) in a torque-transmitting manner, and being preloadable against one another by means of a spring (72) of the overload protection device (60) and the re-setting element (65).

2. Drive device (24) according to claim 1, **characterised in that** the overload protection device (60) is designed such that the aforementioned re-setting can be carried out solely by handling a single re-setting element (65) of the overload protection device (60).

3. Drive device (24) according to claim 1 or 2, **characterised in that** the overload protection device (60) is substantially arranged in an overload protection housing (67) and mounted on the overload protection housing (67), the overload protection housing (67) being detachably or non-detachably connectable to a housing (4) of the cooking appliance (2).

4. Drive device (24) according to any of claims 1 to 3, **characterised in that** a friction lining and/or interlocking lining (66) having the first contact face (62) or the second contact face is arranged for conjoint rotation on the drive fork (40) or on the toothed washer.

5. Drive device (24) according to claim 3, **characterised in that** the bearing shaft (70) is mounted on a side (68) of the overload protection housing (67) facing the cooking chamber (16) of the cooking appliance (2) via a first end of the bearing shaft (70) and a first bearing element (74) of the drive device (24), and on a side (69) of the overload protection housing (67) opposite the aforementioned side (68) via a second end of the bearing shaft (70) and a second bearing element (76) of the drive device (24), the first and the second bearing element (74, 76) each being designed to reduce friction compared to the bearing shaft (70) being directly mounted on the overload protection housing (67), preferably **in that** the second bearing element (76) is designed to interlockingly connect the drive fork (40) to the bearing shaft (70), particularly preferably **in that** the bearing shaft (70) has a contour which interlockingly engages with the second bearing element (76) and the toothed washer (34).

6. Drive device (24) according to the preceding claim, **characterised in that** the bearing shaft (70) has an external thread at the second end of the bearing shaft (70) and the re-setting element (65) is designed as a re-setting nut comprising an internal thread corresponding to the external thread.

7. Drive device (24) according to any of the preceding claims, **characterised in that** the toothed washer (34) and the drive fork (40) are arranged between the spring (72) and the re-setting element (65), preferably **in that** the spring (72) is designed as at least one disc spring.

8. Drive device (24) according to any of the preceding claims, **characterised in that** the overload protection device (60) is designed such that the overload protection device (60) compensates for both incorrect operation of the pull-out component (22) in the direction of its slide-in position and incorrect operation of the pull-out component (22) in the direction of its pull-out position.

9. Drive device (24) according to any of the preceding claims, **characterised in that** the overload protection device (60) is arranged on the housing (4) of the cooking appliance (2) by means of the drive device (24) such that the re-setting element (65) is directly accessible from the outside.

10. Cooking appliance (2) comprising a housing (4), a cooking chamber (16) arranged in the housing (4) and delimited by cooking chamber walls (6, 8, 10, 12, 14), a cooking chamber door (18), which is movable back and forth between a closed position and an open position, for closing a cooking chamber opening (20) of the cooking chamber (16) in the closed position of the cooking chamber door (18) and for accessing the cooking chamber (16) by means of the cooking chamber opening (20) in the open position of the cooking chamber door (18), and a pull-out component (22), which is arranged on at least one cooking chamber wall (10, 12) of the cooking chamber walls (6, 8, 10, 12, 14), for holding a separate accessory of the cooking appliance (2) for receiving food to be cooked, the pull-out component (22) being automatically movable, by means of a drive device (24) of the cooking appliance (2) for driving the pull-out component (22), back and forth between a slide-in position in which the pull-out component (22) is completely received in the cooking chamber (16) and a pull-out position in which the pull-out component (22) has been moved at least partially out of the cooking chamber (16), **characterised in that** the drive device (24) is designed according to any of claims 1 to 9.

11. Cooking appliance (2) according to claim 10, **characterised in that** the drive device (24) has a drive unit (26), which is arranged outside the cooking chamber (16) and is mechanically coupled to a hinge (32) of the cooking chamber door (18), for generating a torque, a drive shaft (28) connected to the drive unit (26) in a torque-transmitting manner and passing through one of the cooking chamber walls (6) in a substantially sealed manner, and a drive rod (30) connected to the drive shaft (28) in a torque-transmitting manner and to the pull-out component (22) in a force-transmitting manner, the overload protection device (60) being designed as an integral part of the drive unit (26).

## Revendications

1. Dispositif d'entraînement (24) pour un tiroir (22) d'un appareil de cuisson (2) comportant un espace de cuisson (16) pouvant être fermé par une porte d'espace de cuisson (18), destiné à l'entraînement automatique du tiroir (22),
dans lequel le dispositif d'entraînement (24) comprend un dispositif de protection contre les surcharges (60) destiné à protéger le dispositif d'entraînement (24) contre un endommagement dû à une mauvaise manipulation de la porte d'espace de cuisson (18) et/ou du tiroir (22), et
dans lequel le dispositif de protection contre les surcharges (60) est conçu sous la forme d'un accouplement à glissement comportant une première surface de contact (62) et une seconde surface de contact (64) reliée à la première surface de contact (62) par transmission de force en cas de non-surcharge, et
dans lequel les deux surfaces de contact (62, 64) susmentionnées sont conçues respectivement sous la forme d'une surface de frottement et/ou d'une surface de complémentarité de forme,
**caractérisé en ce que**
le dispositif de protection contre les surcharges (60) est conçu de telle sorte qu'une force de pression entre la première surface de contact (62) et la seconde surface de contact (64) peut être réajustée manuellement sans aucun démontage du dispositif d'entraînement (24) d'une partie restante de l'appareil de cuisson (2) à l'aide d'un élément de réajustement (65) du dispositif de protection contre les surcharges (60),
et
le dispositif d'entraînement (24) présente un étrier d'entraînement (40) pouvant être accouplé par transmission de force à une charnière (32) de la porte d'espace de cuisson (18) et comportant la première surface de contact (62), et présente un disque denté (34) accouplé directement ou indirectement par transmission de force au tiroir (22) et comportant la seconde surface de contact (64),
dans lequel le disque denté (34) et l'étrier d'entraînement (40) sont montés, de manière à transmettre un couple, sur un arbre de palier (70) commun du dispositif d'entraînement (24), et peuvent être précontraints l'un contre l'autre par le biais d'un ressort (72) du dispositif de protection contre les surcharges (60) et de l'élément de réajustement (65).

2. Dispositif d'entraînement (24) selon la revendication 1,
**caractérisé en ce que** le dispositif de protection contre les surcharges (60) est conçu de telle sorte que le réajustement susmentionné peut être réalisé uniquement par la manipulation d'un seul élément de réajustement (65) du dispositif de protection contre les surcharges (60).

3. Dispositif d'entraînement (24) selon la revendication 1 ou 2,
**caractérisé en ce que** le dispositif de protection contre les surcharges (60) est agencé sensiblement dans un boîtier de protection contre les surcharges (67) et est monté sur le boîtier de protection contre les surcharges (67), dans lequel le boîtier de protection contre les surcharges (67) peut être relié de manière amovible ou inamovible à un boîtier (4) de l'appareil de cuisson (2).

4. Dispositif d'entraînement (24) selon l'une des revendications 1 à 3, **caractérisé en ce qu'**une garniture de friction et/ou de complémentarité de forme (66) présentant la première surface de contact (62) ou la seconde surface de contact est agencée sur l'étrier d'entraînement (40) ou sur le disque denté sans possibilité de rotation.

5. Dispositif d'entraînement (24) selon la revendication 3,
**caractérisé en ce que** l'arbre de palier (70) est monté avec une première extrémité de l'arbre de palier (70) et un premier élément de palier (74) du dispositif d'entraînement (24) sur un côté (68) du boîtier de protection contre les surcharges (67) orienté vers l'espace de cuisson (16) de l'appareil de cuisson (2) et avec une seconde extrémité de l'arbre de palier (70) et un second élément de palier (76) du dispositif d'entraînement (24) sur un côté (69) du boîtier de protection contre les surcharges (67), lequel côté est opposé au côté (68) susmentionné, dans lequel le premier et le second élément de palier (74, 76) sont conçus respectivement de manière à réduire le frottement par comparaison avec un montage direct de l'arbre de palier (70) sur le boîtier de protection contre les surcharges (67), de préférence **en ce que** le second élément de palier (76) est conçu de manière à relier par complémentarité de forme l'étrier d'entraînement (40) à l'arbre de palier (70), de manière particulièrement préférée **en ce que** l'arbre de palier (70) présente un contour s'emboîtant par complémentarité de forme au second élément de palier (76) et au disque denté (34).

6. Dispositif d'entraînement (24) selon la revendication précédente, **caractérisé en ce que** l'arbre de palier (70) présente un filetage extérieur à la seconde extrémité de l'arbre de palier (70), et l'élément de réajustement (65) est conçu comme un écrou de réajustement comportant un filetage intérieur correspondant au filetage extérieur.

7. Dispositif d'entraînement (24) selon l'une des revendications précédentes, **caractérisé en ce que** le disque denté (34) et l'étrier d'entraînement (40) sont agencés entre le ressort (72) et l'élément de réajustement (65), de préférence **en ce que** le ressort (72) est conçu comme au moins une rondelle Belleville.

8. Dispositif d'entraînement (24) selon l'une des revendications précédentes, **caractérisé en ce que** le dispositif de protection contre les surcharges (60) est conçu de telle sorte que le dispositif de protection contre les surcharges (60) compense aussi bien une manipulation erronée du tiroir (22) dans le sens de sa position d'insertion qu'une manipulation erronée du tiroir (22) dans le sens de sa position d'extraction.

9. Dispositif d'entraînement (24) selon l'une des revendications précédentes, **caractérisé en ce que** le dispositif de protection contre les surcharges (60) est agencé sur le boîtier (4) de l'appareil de cuisson (2) à l'aide du dispositif d'entraînement (24) de telle sorte que l'élément de réajustement (65) est directement accessible de l'extérieur.

10. Appareil de cuisson (2), comprenant un boîtier (4), un espace de cuisson (16) agencé dans le boîtier (4) et délimité par des parois d'espace de cuisson (6, 8, 10, 12, 14), une porte d'espace de cuisson (18) pouvant passer en va-et-vient entre une position de fermeture et une position d'ouverture pour la fermeture d'une ouverture d'espace de cuisson (20) de l'espace de cuisson (16) dans la position de fermeture de la porte d'espace de cuisson (18) et pour permettre l'accès à l'espace de cuisson (16) par le biais de l'ouverture d'espace de cuisson (20) dans la position d'ouverture de la porte d'espace de cuisson (18), et un tiroir (22) agencé sur au moins une paroi d'espace de cuisson (10, 12) des parois d'espace de cuisson (6, 8, 10, 12, 14) pour maintenir un accessoire séparé de l'appareil de cuisson (2) destiné à recevoir un aliment à cuire, dans lequel le tiroir (22) peut être transféré automatiquement en va-et-vient, par le biais d'un dispositif d'entraînement (24) de l'appareil de cuisson (2) pour le tiroir (22), entre une position d'insertion, dans laquelle le tiroir (22) est entièrement logé dans l'espace de cuisson (16), et une position de retrait, dans laquelle le tiroir (22) est au moins partiellement retiré de l'espace de cuisson (16), **caractérisé en ce que** le dispositif d'entraînement (24) est conçu selon l'une des revendications 1 à 9.

11. Appareil de cuisson (2) selon la revendication 10, **caractérisé en ce que** le dispositif d'entraînement (24) présente une unité d'entraînement (26) agencée à l'extérieur de l'espace de cuisson (16) et accouplée mécaniquement à une charnière (32) de la porte d'espace de cuisson (18), laquelle unité d'entraînement est destinée à générer un couple de rotation, un arbre d'entraînement (28) relié à l'unité d'entraînement (26) de manière à transmettre un couple et traversant de manière sensiblement étanche l'une des parois d'espace de cuisson (6), et une tige d'entraînement (30) reliée à l'arbre d'entraînement (28) de manière à transmettre un couple et au tiroir (22) de manière à transmettre une force, dans lequel le dispositif de protection contre les surcharges (60) est conçu comme une partie intégrante de l'unité d'entraînement (26).
